# EUROPÄISCHE PATENTSCHRIFT

(11) **EP 2 067 379 B1**
(45) Veröffentlichungstag und Bekanntmachung des Hinweises auf die Patenterteilung: **11.04.2018**
(21) Anmeldenummer: 07801582.3
(22) Anmeldetag: 09.08.2007
(51) Int. Cl.: H05B 37/02

(54) **LAMPENBETRIEBSGERÄT ZUM BETREIBEN EINER ODER MEHRERER LICHTQUELLEN SOWIE VERFAHREN ZUM BETREIBEN EINES LAMPENBETRIEBSGERÄTS**
LAMP OPERATING DEVICE FOR OPERATING ONE OR MULTIPLE LIGHT SOURCES, AND METHOD FOR OPERATING A LAMP OPERATING DEVICE
CONTRÔLEUR DE LAMPE POUR FAIRE FONCTIONNER UNE OU PLUSIEURS SOURCES DE LUMIÈRE ET PROCÉDÉ POUR FAIRE FONCTIONNER UN CONTRÔLEUR DE LAMPE

(30) Priorität: 27.09.2006 DE 102006045744
(43) Veröffentlichungstag der Anmeldung: 10.06.2009
(73) Patentinhaber: Zumtobel Lighting GmbH, 6850 Dornbirn (AT)
(72) Erfinder: SEJKORA, Günther, 6867 Schwarzenberg (AT)
(74) Vertreter: Thun, Clemens
(86) Internationale Anmeldenummer: PCT/EP2007/007065
(87) Internationale Veröffentlichungsnummer: WO 2008/037323

(56) Entgegenhaltungen:
- EP-A- 0 534 710
- WO-A-2005/117503
- US-A1- 2006 132 065
- US-B1- 7 024 119

## Beschreibung

Die vorliegende Erfindung betrifft ein Lampenbetriebsgerät, welches zum Betreiben einer oder mehrerer Lichtquellen vorgesehen ist und eine erste Schnittstelleneinheit aufweist, über die dem Lampenbetriebsgerät externe Steuerbefehle übermittelt werden. Des Weiteren betrifft die vorliegende Erfindung ein Verfahren zum Betreiben eines entsprechenden Lampenbetriebsgeräts.

In modernen Beleuchtungssystemen kommen häufig Leuchten zum Einsatz, deren Lichtwirkung in Abhängigkeit von den Wünschen eines Benutzers des Beleuchtungssystems veränderbar ist. In einer einfachen Ausführungsform besteht beispielsweise die Möglichkeit, die Leuchten ferngesteuert ein- und auszuschalten sowie ihre Helligkeit zu variieren. Hierbei hat sich insbesondere in letzter Zeit der Gedanke durchgesetzt, die Leuchten zur Helligkeitssteuerung mittels digitaler Befehle anzusteuern.

Diese digitale Ansteuerung von Leuchten beziehungsweise von den Leuchten zugeordneten Lampenbetriebsgeräten zum Betreiben der Lichtquellen wurde insbesondere durch die Entwicklung des so genannten DALI- (Digital Addressable Lighting Interface) Standards erleichtert. Es handelt sich hierbei um einen digitalen Standard in der Lichtsteuerung, der im Vergleich zu früheren Verfahren zum Ansteuern von Leuchten - beispielsweise der bekannten 1-10 Volt-Schnittstelle - einen erhöhten Komfort für eine intelligente Lichtsteuerung bietet. Der DALI-Standard stellt eine neue Schnittstellendefinition dar, welche insbesondere zum Ansteuern elektronischer Vorschaltgerät (EVG) zum Betreiben von Gasentladungslampen entwickelt wurde. Im Rahmen dieses Standards kann die Bedienung von EVGs - oder auch von anderen Lampenbetriebsgeräten - in digitaler Form durchgeführt werden, wobei insbesondere die Möglichkeit besteht, Lampenbetriebsgeräte über ihnen zugewiesene Adressen einzeln oder in Gruppen anzusteuern und die ihnen zugeordneten Lichtquellen in ihrer Helligkeit einzustellen. Auch andere Standards (zum Beispiel DMX) zum Ansteuern von Lampenbetriebsgeräten sind bekannt.

Aus dem Stand der Technik sind mehrere Lampenbetriebsgeräte und Steuerungssysteme zum Betreiben von Leuchten bekannt, wobei jedes Lampenbetriebsgerät programmierbar ist und Steuerbefehle, die über eine Schnittstelle empfangen werden, ausführen kann. Wie in der EP 0 534 710 A veröffentlicht, ist es möglich die Lampenbetriebsgeräte über die gleiche Schnittstelle zu programmieren. Die Veröffentlichungen US2006/0132065A1 und US7024119B1 zeigen ferner die Möglichkeit die Lampenbetriebsgeräte über eine zweite Schnittstelle zu programmieren. Die internationale Veröffentlichung WO2005/117503A1 erläutert, dass DALI-Szene Befehle über die DALI-Schnittstelle programmiert werden.

Der zuvor angesprochene DALI-Standard wurde primär entwickelt, um eine Helligkeitssteuerung der Lichtquellen vorzunehmen. Dementsprechend steht ein beschränkter Satz an Steuerbefehlen zur Verfügung, der insbesondere die Helligkeitsteuerung der Lichtquellen betrifft. Moderne Leuchten eröffnen zwischenzeitlich allerdings auch die Möglichkeit, andere Parameter einzustellen. So sind Leuchten bekannt, bei denen nicht nur die Gesamtintensität des abgestrahlten Lichts beeinflusst werden kann, sondern auch die Abstrahlrichtung, die Lichtverteilung oder die Farbe des abgegeben Lichts. Beispielsweise wird eine Farbsteuerung bzw. Farbtemperatursteuerung in einfacher Weise dadurch ermöglicht, dass die Leuchte mehrere verschiedenfarbige Lichtquellen aufweist, wobei die Lichtquellen jeweils einzeln in ihrer Helligkeit eingestellt werden können, um ein Mischlicht in einem gewünschten Farbton zu erzielen.

Eine ferngesteuerte Farbveränderung des Lichts einzelner Leuchten mit Hilfe des DALI-Befehlssatzes ist nunmehr nicht ohne weiteres möglich, da eine entsprechende Einstellmöglichkeit bei der Entwicklung des DALI-Standards ursprünglich nicht vorgesehen war. Zwar könnte ein Farbsteuerung dadurch ermöglicht werden, dass jeder Farbe eine eigene Adresse zugeordnet wird, so dass dann die einzelnen Farben mit entsprechenden Stellwert-Befehlen individuell verändert werden. Dies hätte allerdings zur Folge, dass eine einzelne Leuchte in einem größeren Beleuchtungssystem mehrere fiktive Adressen belegt, was die Übersichtlichkeit beim Ansteuern der Lichtquellen beeinträchtigt. Des Weiteren verfügen die bekannten Lichtsteuersysteme lediglich über einen begrenzten Adressraum. Das heißt, es kann nur eine bestimmte Anzahl an Leuchten individuell angesteuert werden. Würden den in ihrer Farbe veränderbaren Leuchten gemäß der oben geschilderten Umgehungslösung mehrere Adressen zugewiesen werden, so hätte dies eine starke Reduzierung der ansteuerbaren Leuchten zur Folge.

Eine weitere Problematik besteht darin, dass die bekannten Bedienungssysteme für Lichtsteueranlagen lediglich begrenzt dazu geeignet sind, Leuchten, bei denen unterschiedliche Parameter einstellbar sind, bequem programmieren zu können. Die Bedienung ist oftmals auf ein einfaches Abrufen vorprogrammierter Szenen oder Abläufe beschränkt, weshalb die komplexe Einstellung moderner Leuchten nur schwer vorgenommen werden kann.

Der vorliegenden Erfindung liegt deshalb die Aufgabe zu Grunde, eine Möglichkeit anzugeben, auch modernere Leuchten, welche eine Vielzahl von Einstellmöglichkeiten bieten, im Rahmen bekannter Lichtsteuerungssysteme anzusteuern. Insbesondere soll die Möglichkeit eröffnet werden, derartige Leuchten im Rahmen des bekannten DALI-Standards zu betreiben.

Die Aufgabe wird durch ein Lampenbetriebsgerät mit den Merkmalen des Anspruchs 1 beziehungsweise ein Verfahren zum Betreiben eines entsprechenden Lampenbetriebsgeräts gelöst. Vorteilhafte Weiterbildungen der Erfindung sind Gegenstand der abhängigen Ansprüche.

Die erfindungsgemäße Lösung beruht auf der Idee, das Lampenbetriebsgerät derart zu programmieren, dass auch mit Hilfe des DALI-Standards beziehungsweise allgemein eines Befehlssatzes zum digitalen Ansteuern von Leuchten eine komplexere Einstellung leuchtenspezifischer Parameter ermöglicht ist. Neben einer ersten Schnittstelleneinheit, welche zum Empfangen der digitalen Steuerbefehle vorgesehen ist, weist deshalb das erfindungsgemäße Lampenbetriebsgerät eine weitere Schnittstelleneinheit zum Zuführen von Programmierinformationen auf, wobei die Programmierinformationen dazu genutzt werden, das Verhalten des Lampenbetriebsgeräts beim Ansteuern der zugeordneten Lichtquelle beziehungsweise Lichtquellen in Abhängigkeit von den empfangenen Steuerbefehlen an die zur Verfügung stehenden Einstellmöglichkeiten anzupassen. Auf diese Weise besteht die Möglichkeit, die Art und Weise, wie die eintreffenden externen Steuerbefehle von dem Lampenbetriebsgerät interpretiert und zum Ansteuern der Lichtquelle(n) umgesetzt werden, individuell anzupassen. Die zur Verfügung stehenden Befehle können dementsprechend nunmehr auch dazu genutzt werden, bislang nicht vorgesehene Einstellungen an den zugeordneten Lichtquellen vorzunehmen, beispielsweise deren Farbe oder Abstrahlcharakteristik einzustellen.

Erfindungsgemäß betreffen die Programmierinformationen dabei insbesondere die Interpretation der Steuereinheit im Hinblick auf die im DALI-Standard zur Verfügung stehenden sog. Szene-Befehle. Diese Befehle werden ursprünglich dazu genutzt, einer Leuchte mitzuteilen, dass sie eine bestimmte, voreingestellte Helligkeit einnehmen soll. Durch entsprechendes Programmieren des Lampenbetriebsgeräts wird nunmehr allerdings diesen Befehlen eine erweiterte Funktion dahingehend zugewiesen, dass hiermit auch andere Parameter der Leuchte verändert werden können. So kann beispielsweise mit Hilfe der Programmierinformationen ein Satz bestimmter Parameterwerte abgelegt werden, welche nicht nur die Helligkeit der Lichtquelle sondern auch deren Farbe, deren Abstrahlrichtung und/oder deren Lichtverteilung betreffen. Vorzugsweise ist es möglich, dass mehrere Parameter-Sätze zu einer zeitlichen Sequenz kombiniert werden, wobei diese neue Sequenz wiederum einer einzelnen Szene zugeordnet ist. Beim Übermitteln des entsprechenden Szene-Befehls über die Steuerleitung des DALI-Busses wird nunmehr also nicht nur in einfacher Weise die Helligkeit der Lichtquelle verändert, sondern auch eine Veränderung der weiteren Parameter der Lichtquelle vorgenommen. Der Vorteil dieser Vorgehensweise besteht darin, dass die bereits zur Verfügung stehenden Szene-Befehle des DALI-Standards nunmehr dazu genutzt werden, individuell die Einstellmöglichkeiten der entsprechenden Lichtquelle auszuschöpfen. Auf diese Weise wird auch die Einbindung neuartiger Leuchten in bestehende Beleuchtungssysteme erleichtert, da die Ansteuerung der bereits vorhandenen Leuchten in der herkömmlichen Weise vorgenommen werden kann, ohne dass hiermit irgendwelche Einschränkungen verbunden wären. Dementsprechend eröffnet die vorliegende Erfindung die Möglichkeit, neuartige Leuchten oder Lichtquellen in einfacher Weise ferngesteuert betreiben zu können.

Zudem weist das erfindungsgemäße Lampenbetriebsgerät einen Speicher zum Hinterlegen von Parameter-Sätzen auf, welche jeweils verschiedene Einstellungen der Lichtquelle(n) definieren und jeweils einer Szene zugeordnet sind. Bei Ansteuerung des Lampenbetriebsgeräts mit einer Szene, greift dieses auf den Speicher zu und verhält sich entsprechend der für diese Szene hinterlegten Parameter-Sätze. Der Vorteil des Speichers liegt darin, dass ein aufwändiges und individuelles Ansteuern einzelner Lichtquellen vermieden wird.

Erfindungsgemäß wird dementsprechend ein Lampenbetriebsgerät zum Betreiben einer oder mehrerer Lichtquellen vorgeschlagen, welches aufweist:
a) eine erste Schnittstelleneinheit zum Verbinden des Lampenbetriebsgeräts mit einer Steuerleitung sowie zum Empfangen externer Steuerbefehle entsprechend einem ersten Kommunikationsprotokoll;
b) eine Steuereinheit, welche die Lichtquelle(n) in Abhängigkeit von den über die erste Schnittstelleneinheit empfangenen Steuerbefehlen betreibt, und
c) eine zweite Schnittstelleneinheit zum Empfangen von Programmierinformationen gemäß einem zweiten Kommunikationsprotokoll,
wobei die Umsetzung der über die erste Schnittstelleneinheit empfangenen Steuerbefehle zum Betreiben der Lichtquelle(n) durch die Steuereinheit zumindest teilweise unter Berücksichtigung der Programmierinformationen erfolgt,
wobei die erste Schnittstelleneinheit zum Empfang von Steuerbefehlen entsprechend dem DALI-Standard ausgebildet ist und die Programmierinformationen die Umsetzung von Szene-Befehlen des DALI-Standards durch die Steuereinheit betreffen,
und wobei das Lampenbetriebsgerät ferner aufweist:
d) einen Speicher zum Hinterlegen von Parameter-Sätzen, welche jeweils verschiedene Einstellungen der Lichtquelle(n) definieren und jeweils einer Szene zugeordnet sind, sowie
e) mehrere Steuerausgänge zum Ansteuern verschiedenfarbiger Lichtquellen und/oder einen Steuerausgang zum Ansteuern einer Verstellvorrichtung für eine Lichtquelle.

Des Weiteren wird erfindungsgemäß ein Verfahren zum Betreiben eines Lampenbetriebsgeräts für eine oder mehrere Lichtquellen vorgeschlagen,
wobei dem Lampenbetriebsgerät über eine erste Schnittstelleneinheit entsprechend einem ersten Kommunikationsprotokoll externe Steuerbefehle zum Betreiben der Lichtquellen übermittelt werden, und
wobei die Ansteuerung der Lichtquellen gemäß den empfangenen Steuerbefehlen zumindest teilweise unter Berücksichtigung von Programmierinformationen erfolgt, welche dem Lampenbetriebsgerät über eine weitere Schnittstelleneinheit gemäß einem zweiten Kommunikationsprotokoll übermittelt wurden,
und wobei die Übermittlung der Steuerbefehle entsprechend dem DALI-Standard erfolgt, wobei die Programmierinformationen die Umsetzung von Szene-Befehlen des DALI-Standards betreffen,
wobei das Lampenbetriebsgerät einen Speicher aufweist, in dem Parameter-Sätze hinterlegt sind, welche jeweils verschiedene Einstellungen der Lichtquelle(n) definieren und jeweils einer Szene zugeordnet sind,
und wobei zumindest ein Teil der Parameter eine Farbsteuerung der Lichtquelle(n), eine Positionierung und/oder Beeinflussung der Lichtabstrahlung der Lichtquell(n) betrifft.

Die zweite Schnittstelleinheit kann beispielsweise zum Anschluss an eine von der Steuerleitung getrennte Datenübertragungsleitung ausgebildet sein, welche den Anschluss eines Programmiergeräts, insbesondere eines PCs ermöglicht. Hierzu kann die zweite Schnittstelleneinheit zum Beispiel eine USB-Schnittstelle oder eine RS232-Schnittstelle darstellen. Auch ein drahtloser Empfang der Programmierinformationen über die zweite Schnittstelleneinheit wäre denkbar, wobei diese dann vorzugsweise in Form einer Bluetooth- oder Infrarot-Schnittstelle ausgebildet ist.

Die erste Schnittstelleneinheit wiederum ist zum Empfang von Steuerbefehlen gemäß einem ersten Kommunikationsprotokoll ausgestaltet, wobei es sich hierbei beispielsweise um Befehle entsprechend dem DMX-Standard handeln kann. Erfindungsgemäß ist die Schnittstelleneinheit zum Empfang von Steuerbefehlen entsprechend dem DALI-Standard ausgebildet. Die erfindungsgemäß an das Lampenbetriebsgerät übermittelten Programmierinformationen können dann dazu genutzt werden, bestimmten Befehlen des DALI-Standards eine neue Funktion zuzuweisen. Je nach Art der anzusteuernden Lichtquellen bedeutet dies, dass einzelne DALI-Befehle nunmehr gezielt zum Beeinflussen bestimmter Parameter der Leuchte genutzt werden können.

Nachfolgend soll die Erfindung anhand der beiliegenden Zeichnung näher erläutert werden: Es zeigen:
Fig. 1 schematisch die Übersicht eines Beleuchtungssystems, bei dem die erfindungsgemäßen Lampenbetriebsgeräte zum Einsatz kommen;
Fig. 2 den näheren Aufbau eines erfindungsgemäßen Lampenbetriebsgeräts und
Fig. 3 und 4 Ausführungsbeispiele von beim Programmieren des Lampenbetriebsgeräts hinterlegten Parametersätzen.

Fig. 1 zeigt ein allgemein mit den Bezugszeichen 1 versehenes Steuerungssystem zum Betreiben von Leuchten, bei dem die erfindungsgemäß ausgestalteten Lampenbetriebsgeräte zum Einsatz kommen. Dargestellt sind im vorliegenden Fall zwei Lampenbetriebsgeräte 10-1 und 10-2, welche jeweils zum Ansteuern einer ihr zugeordneten Lichtquelle 20-1 bzw. 20- 2 vorgesehen sind. Im dargestellten Ausführungsbeispiel handelt es sich bei den Lichtquellen um Strahler, welche - wie nachfolgend noch näher beschrieben - besondere Einstellmöglichkeiten bieten, wobei allerdings die vorliegende Erfindung grundsätzlich auf sämtliche Leuchtentypen anwendbar ist.

Die Lampenbetriebsgeräte 10-1, 10-2 sind an eine gemeinsame Steuerleitung 2 angeschlossen, die eine Busleitung des Steuerungssystems 1 bildet. Über diese Steuerleitung 2 werden den Lampenbetriebsgeräten 10-1, 10-2 digitale Befehle übermittelt, welche dann von den Geräten 10-1, 10-2 zum Ansteuern der Strahler 20-1 bzw. 20-2 umgesetzt werden.

Diese digitalen Steuerbefehle können beispielsweise von einer zentralen Steuereinrichtung 3 übermittelt werden. Hierbei kann es sich um eine in einem zentralen Raum eines zu beleuchtenden Gebäudes befindliche Einheit handeln, welche automatisiert und zeitabhängig bestimmte Helligkeitsbefehle bzw. allgemein Steuerbefehle an die Lampenbetriebsgeräte 10-1, 10-2 übermittelt. Des Weiteren wäre auch eine dezentrale Ansteuerung der Lampenbetriebsgeräte 10-1, 10-2 möglich, wozu manuelle Eingabeeinheiten 5 in den einzelnen Räumen angeordnet sind. Diese Einheiten weisen ein Display sowie Eingabeelemente 6 und 7 auf, über die bestimmte Parameter der Lichtquellen 20-1 und 20-2 manuell verändert werden können.

Beleuchtungssysteme, welche eine derartige Steuerung über digitale Befehle ermöglichen, sind bereits aus dem Stand der Technik bekannt. Sie eröffnen eine automatisierte und komfortable Einstellung der verschiedenen Lichtquellen und kommen dementsprechend insbesondere auch zum Ausleuchten größerer Gebäude oder Anlagen zum Einsatz. Die Generierung und Übermittlung der digitalen Steuerbefehle über die Steuerleitung 2 erfolgt dabei gemäß einem vorgegebenen Kommunikationsprotokoll, wobei insbesondere das Protokoll gemäß dem sog. DALI-Standard zum Einsatz kommen kann. Es handelt sich hierbei um eine Schnittstellendefinition, welche von den führenden Entwicklern von Lampenbetriebsgeräten entwickelt wurde, um eine zentrale Ansteuerung verteilt angeordneter Lichtquellen zu ermöglichen. Der DALI-Standard definiert dabei eine Reihe unterschiedlicher digitaler Befehle, über die einzelne Lichtquellen mit Hilfe von ihnen zugewiesenen Adressen individuell oder in Gruppen angesprochen werden können, um diese zu veranlassen, sich ein- oder auszuschalten und insbesondere ihre Helligkeit zu verändern.

Mittels den von dem DALI-Standard zu Verfügung gestellten Befehlen besteht also insbesondere die Möglichkeit, Lichtquellen ein- und auszuschalten bzw. zu dimmen. Die in Fig. 1 dargestellten Lichtquellen 20-1 bzw. 20-2 bieten allerdings über das Dimmen hinausgehende Einstellmöglichkeiten, welche nicht ohne Weiteres mit Hilfe der DALI-Befehle genutzt werden können.

So stellt die Lichtquelle 20-1 einen RGB-Strahler dar, der drei verschiedenfarbige Einzel-Lichtquellen 21, 22, 23 in Form von LEDs bzw. allgemein von lichtemittierenden Halbleiterelementen aufweist, welche jeweils einzeln in ihrer Intensität einstellbar sind. Durch Wahl des Verhältnisses der Lichtstärken der drei Lichtquellen 21, 22, 23 wird ein in seiner Farbe veränderliches Mischlicht erzeugt, welches letztendlich von dem Strahler 20-1 abgegeben wird. Die im DALI-Standard zur Verfügung stehenden Befehle erlaubten es bislang nicht, in einfacher Weise eine Einstellung der Farbe des von dem Strahler 20-1 abgegebenen Lichts vorzunehmen. Zwar wäre es möglich, jeder Einzel-Lichtquelle 21, 22, 23 jeweils eine separate Adresse zuzuweisen und diese dann einzeln anzusteuern, es handelt sich hierbei allerdings um eine relativ aufwändige Lösung des Problems. Ein weiterer Nachteil ist, dass dementsprechend das Lampenbetriebsgerät 10-1 mit einer Vielzahl virtueller Adressen versehen werden müsste, um eine Farbsteuerung vorzunehmen. Da die Anzahl der insgesamt adressierbaren Leuchten in dem DALI-Standard allerdings begrenzt ist, würde dies eine Reduzierung der insgesamt nutzbaren bzw. ansteuerbaren Leuchten zur Folge haben.

Eine vergleichbare Problematik besteht bei der zweiten Lichtquelle 20-2, welche einen Strahler darstellt, der zwar lediglich mit einer einzigen Lichtquelle 24 versehen ist, allerdings zusätzlich um einen Verankerungspunkt 25 schwenkbar ist, um die Lichtabgabe in eine gewünschte Richtung einzustellen. Auch für diese Verstellmöglichkeit, welche durch das Lampenbetriebsgerät 10-2 vorgenommen werden sollte, sind im DALI-Standard keine speziellen Befehle vorgesehen. Zwar wäre es auch in diesem Fall denkbar, das Verschwenken des Strahlers 20-2 über eine zusätzliche virtuelle Adresse vorzunehmen, dies wäre allerdings wiederum mit den zuvor geschilderten Nachteilen verbunden.

Um diese Problematik zu umgehen, ist erfindungsgemäß vorgesehen, dass die Lampenbetriebsgeräte 10-1 bzw. 10-2 speziell programmiert werden, um die neuen Einstellmöglichkeiten für die Lichtquellen 20-1, 20-2 auch im DALI-Standard nutzen zu können. Dies soll nachfolgend anhand von Fig. 2 näher erläutert werden, welche die spezielle Ausgestaltung des ersten Lampenbetriebsgeräts 10-1 zeigt.

Das nun allgemein mit dem Bezugszeichen 10 versehene Lampenbetriebsgerät weist zunächst eine Steuereinheit 11 auf, welche zur Ansteuerung der drei verschiedenfarbigen Einzel-Lichtquellen 21, 22, 23 vorgesehen ist und dementsprechende Ausgänge 12, 13, 14 aufweist. Über diese Ausgänge 12, 13, 14 werden den Lichtquellen 21, 22, 23 entsprechende Steuersignale übermittelt, um diese in gewünschter Weise in ihrer Helligkeit einzustellen. Die Ansteuerung erfolgt dabei entsprechend den Steuerbefehlen, welche über die Steuerleitung 2 an das Lampenbetriebsgerät 10 übermittelt werden. Hierzu weist das Lampenbetriebsgerät 10 eine erste Schnittstelleneinheit 15 auf, welche über einen entsprechenden Anschluss 16 mit der Steuerleitung 2 verbunden ist. Die Schnittstelleneinheit 15 ist hierbei dazu ausgebildet, Daten gemäß einem ersten Kommunikationsprotokoll - im vorliegenden Fall gemäß dem DALI-Standard - zu empfangen und an die Steuereinheit 11 weiter zu leiten, welche daraufhin dann die Ansteuerung der Lichtquellen vornimmt.

Insoweit entspricht die Ausgestaltung des erfindungsgemäßen Lampenbetriebsgeräts derjenigen bereits bekannter Geräte. Neu ist nunmehr eine zweite Schnittstelleneinheit 17, welche über einen zweiten Anschluss 18 mit einer weiteren Steuerleitung 9 verbunden und dazu ausgebildet ist, Daten gemäß einem zweiten Kommunikationsprotokoll zu empfangen. Es handelt sich bei diesen Daten insbesondere um Programmierinformationen, welche von der zweiten Schnittstelleneinheit 17 wiederum an die Steuereinheit 11 übertragen werden. Diese Daten können dabei insbesondere von einem Programmiergerät, dargestellt z.B. von einem Personal Computer (PC) 8 stammen, über den im einem Programmiermodus eine individuelle Programmierung des Lampenbetriebsgeräts 10 vorgenommen werden kann.

Die Schnittstelleneinheit 17 kann beispielsweise als USB-Schnittstelle oder als RS232-Schnittstelle ausgebildet sein, um über die Steuerleitung 9 mit dem PC 8 verbunden zu werden. Denkbar wäre allerdings auch eine drahtlose Kommunikation zwischen Programmiergerät bzw. PC 8 und der Schnittstelle 17. In diesem Fall könnte die Schnittstelleneinheit 17 auch als Bluetooth-Schnittstelle oder als Infrarot-Schnittstelle realisiert werden.

Die über die Schnittstelleneinheit 17 empfangenen Programmierinformationen dienen nunmehr dazu, das Verhalten der Steuereinheit 11 beim Ansteuern der Lichtquellen 21, 22, 23 in Abhängigkeit von den über die erste Schnittstelleneinheit 15 empfangenen Steuerbefehlen zu beeinflussen. Insbesondere dienen die Programmierinformationen dazu, der Steuereinheit 11 mitzuteilen, in welcher Weise auf die eintreffenden Steuerbefehle reagiert werden soll, wie also diese interpretiert werden sollen, um die einzelnen Lichtquellen 21, 22, 23 anzusteuern.

Im vorliegenden Ausführungsbeispiel, bei dem Ansteuerung der Lampenbetriebsgeräte 10 mittels DALI-Befehlen erfolgt, bedeutet dies, dass zumindest einem Teil der DALI-Befehle eine neuartige Funktion bzw. Bedeutung zugewiesen wird, welche insbesondere die Einstellung der zusätzlichen Parameter der Lichtquelle(n) betrifft. Einzelne Befehle können also nunmehr dazu eingesetzt werden, die von den drei Lichtquellen 21, 22, 23 erzeugte Mischfarbe zu beeinflussen oder ein Verschwenken des Strahlers 20-2 hervorzurufen.

Im Falle der Verwendung des DALI-Standards dienen die erfindungsgemäß übermittelten Programmierinformationen insbesondere dazu, die Bedeutung der Szene-Befehle des DALI-Standards zu beeinflussen, um weitere Steuerungsmöglichkeiten zu eröffnen. Die Szene-Befehle des DALI-Standards dienen ursprünglich dazu, den Leuchten bestimmte Helligkeitswerte vorzugeben, die sie in bestimmten Situationen einnehmen sollen. Um zu einem späteren Zeitpunkt ein aufwändiges und individuelles Ansteuern der einzelnen Lichtquellen zu vermeiden, werden derartige Szenen bereits vorab in dem Speicher des Lampenbetriebsgeräts abgelegt, wobei dann zu einem späteren Zeitpunkt lediglich dem Gerät mitgeteilt wird, dass es sich entsprechend einer der abgespeicherten Szenen verhalten soll. Entsprechend den in dem Speicher hinterlegten Daten nimmt dann das Lampenbetriebsgerät einen bestimmten Betriebsmodus ein und steuert die Lichtquellen mit einer gewünschten Helligkeit an.

In einem bevorzugten Ausführungsbeispiel der vorliegenden Erfindung ist nunmehr vorgesehen, dass diesen Szenen erweiterte Parameter-Sätzen zugewiesen sind, welche nicht nur die Helligkeit der Lichtquelle sondern auch die anderen Einstellmöglichkeiten betreffen und wiederum in einem Speicher 19 des Lampenbetriebsgeräts 10 abgelegt sind. Im dargestellten Ausführungsbeispiel ist der Speicher 19 Bestandteil der Steuereinheit 11, selbstverständlich wäre es allerdings auch möglich, diesen Speicher 19 als separates Element innerhalb des Lampenbetriebsgeräts 10 auszubilden.

Die Fig. 3 und 4, welche nachfolgend nähert erläutert werden sollen, zeigen derartige Parameter-Sätze, wie sie gemäß dem besonders bevorzugten Ausführungsbeispiel der vorliegenden Erfindung verwendet werden. Fig. 3 zeigt dabei beispielsweise den Speicherinhalt des in dem Lampenbetriebsgerät 10-1 zur Ansteuerung des RGB-Strahlers 20-1 angeordneten Speichers, während hingegen Fig. 4 beispielhaft die Parameter-Sätze zur Ansteuerung des schwenkbaren Strahlers 20-2 zeigt.

Da der DALI-Standard Möglichkeit bietet, maximal 16 Szenen vorab zu speichern, enthält die in Fig. 3 dargestellte Tabelle dementsprechend 16 Parameter-Sätze. Jeder Parameter-Satz gibt nunmehr Auskunft über die Intensität des von dem Strahler insgesamt abgegebenen Lichts sowie über die Anteile der einzelnen Farben. Der erste Parameter-Satz (Szene 1) entspricht also einer maximalen Helligkeit des Strahlers, wobei die Anteile der verschiedenen Farben gleich hoch sind, so dass letztendlich weißes Mischlicht abgegeben wird. Dem gegenüber ist bei den Szenen 2, 3 und 4 zwar ebenfalls eine maximale Helligkeit vorgesehen, allerdings wird diese jeweils durch eine einzelne der drei Farben erzielt. Diese Szenen entsprechen somit einer maximalen Lichtabgabe mit jeweils einer einzelnen Farbe. Der Szene 16 wiederum ist ein Parameter-Satz zugeordnet, gemäß dem die Gesamtintensität bei 50 % der Maximalhelligkeit liegt, wobei der Rotanteil gegenüber dem Grün- und Blauanteil überwiegt. Abgegeben wird also ein Mischlicht, welches einen rötlichen Ton beinhaltet.

Das Einschreiben dieser Parameter-Sätze kann in einfacher Weise durch den PC 8 vorgenommen werden, an dem mit Hilfe eines entsprechenden Programms inkl. einer geeigneten graphischen Benutzeroberfläche diverse Einstellungen eingegeben und dann direkt an das Lampenbetriebsgerät 20 übertragen werden. Der hieraus resultierende Effekt auf die Lichtabgabe durch den Strahler 20-1 kann also unmittelbar überprüft werden. Auf diese Weise besteht die Möglichkeit, einzelne Sätze von Parameter zu bilden und an das Lampenbetriebsgerät 10 zu übermitteln, wobei einzelne Sätze auch über einen zeitlichen Ablauf miteinander verbunden sein können, um hierdurch eine bestimmte Lichtsequenz zu bilden. Ein Parametersatz bzw. eine entsprechende Sequenz wird dann einer gewünschten Szenen-Nummer zugeordnet und in dem Speicher hinterlegt. Anzumerken ist, dass bei dem Beispiel in Fig. 3 die Parameterwerte für verschiedene Winkeleinstellungen sowie für die Lichtverteilung nicht genutzt werden, da der Strahler derartige Einstellmöglichkeiten nicht bietet.

In gleicher Weise erfolgt auch das Programmieren des zweiten Lampenbetriebsgeräts 10-2, wobei nunmehr der Speicherinhalt gemäß Fig. 4 eine andere Parameter-Kombination beinhaltet, da der Strahler zwar keine Möglichkeit zur Farbveränderung bietet, allerdings eine Richtungsänderung der Lichtabgabe bzw. Einstellung der Verteilcharakteristik ermöglicht. Während die Winkel α und β hierbei ein Verschwenken des Strahlers im Raum definieren, wird durch den Wert "*Verteilung*" beispielsweise die Größe des Lichtkegels beeinflusst. Der Parameter-Satz der Szene 1 entspricht dabei einer maximalen Lichtabgabe bei einem nicht verstellten Strahler sowie einem Lichtkegel mit maximaler Breite. Die weiteren Szenen 2 bis 16 wiederum definieren unterschiedliche Stellungen des Strahlers sowie unterschiedlich breite Lichtkegel.

Nach erfolgter Programmierung kann der PC 8 von den Lampenbetriebsgeräten 10 getrennt und damit der Programmiermodus beendet werden. Im späteren normalen Betrieb des Steuerungssystems 1 ist somit das Lampenbetriebsgerät 10 ausschließlich mit Hilfe der ersten Schnittstelleneinheit 15 an die Steuerleitung 2 des DALI-Busses mit den Bediengeräten 3 bzw. 5 verbunden. Diese Geräte 3, 5 verfügen nunmehr über die Möglichkeit, einzelne Szenen in den vorprogrammierten Lampensteuerungsgeräten 10 abzurufen, wobei hierfür die im DALI-Standard zur Verfügung stehenden Szene-Auswahlbefehle genutzt werden. Hierdurch können also die einzelnen Einstellungen, die in dem Speicher 19 hinterlegt wurden, abgerufen werden, um Einstellungen der Strahler 20-1, 20-2 vorzunehmen. Die Szenen-Befehle werden in diesem Fall also dazu genutzt, nicht nur die vorab eingestellte Helligkeit einer Lichtquellen abzurufen, sondern stattdessen auch eine Farbauswahl bzw. eine Richtungseinstellung des Strahlers vorzunehmen.

Ein Vorteil der erfindungsgemäßen Lösung besteht darin, dass zur Ansteuerung der verschiedenen Lampenbetriebsgeräte nach wie vor der klassische DALI-Befehlssatz eingesetzt werden kann. Jede Leuchteneinheit, die neu dem System hinzugefügt wird, kann individuell programmiert werden, um im Rahmen der Szene-Befehle eine Einstellung der leuchtenspezifischen Parameter vorzunehmen. Die Ansteuerung der weiteren bereits in dem System befindlichen Leuchten wird hierdurch nicht beeinflusst. Dementsprechend können auch völlig neuartige Leuchten in einfacher Weise hinzugefügt und trotz allem in komfortabler Weise angesteuert werden. Hinzuzufügen ist, dass selbstverständlich anstelle des DALI-Befehlssatzes zur Datenübermittlung gemäß dem ersten Kommunikationsprotokoll auch andere Befehlssätze eingesetzt werden könnten. Beispielsweise wäre eine Ansteuerung entsprechend dem DMX-Standard ebenso möglich.

## Patentansprüche

1. Lampenbetriebsgerät (10) zum Betreiben einer oder mehrerer Lichtquellen (20-1, 20-2), aufweisend
a) eine erste Schnittstelleneinheit (15) zum Verbinden des Lampenbetriebsgeräts (10) mit einer Steuerleitung (2) sowie zum Empfangen externer Steuerbefehle entsprechend einem ersten Kommunikationsprotokoll,
b) eine Steuereinheit (11), welche die Lichtquelle(n) (20-1, 20-2) in Abhängigkeit von den über die erste Schnittstelleneinheit (15) empfangenen Steuerbefehlen betreibt,
c) eine zweite Schnittstelleneinheit (17) zum Empfangen von Programmierinformationen gemäß einem zweiten Kommunikationsprotokoll,
wobei die Umsetzung der über die erste Schnittstelleneinheit (15) empfangenen Steuerbefehle zum Betreiben der Lichtquelle(n) (20-1, 20-2) durch die Steuereinheit (11) zumindest teilweise unter Berücksichtigung der Programmierinformationen erfolgt, **dadurch gekennzeichnet dass** die erste Schnittstelleneinheit (15) zum Empfang von Steuerbefehlen entsprechend dem DALI-Standard ausgebildet ist und die Programmierinformationen die Umsetzung von Szene-Befehlen des DALI-Standards durch die Steuereinheit (11) betreffen,
und wobei das Lampenbetriebsgerät ferner aufweist:
d) einen Speicher (19) zum Hinterlegen von Parameter-Sätzen, welche jeweils verschiedene Einstellungen der Lichtquelle(n) definieren und jeweils einer Szene zugeordnet sind, sowie
e) mehrere Steuerausgänge (12, 13, 14) zum Ansteuern verschiedenfarbiger Lichtquellen (21, 22, 23) und/oder einen Steuerausgang zum Ansteuern einer Verstellvorrichtung für eine Lichtquelle.

2. Lampenbetriebsgerät nach Anspruch 1,
**dadurch gekennzeichnet,**
**dass** mehrere Parameter-Sätze zu einer zeitlichen Sequenz kombiniert sind, wobei diese Sequenz einer einzelnen Szene zugeordnet ist.

3. Lampenbetriebsgerät nach Anspruch 1 oder 2,
**dadurch gekennzeichnet,**
**dass** die zweite Schnittstelleneinheit (17) zum Anschluss an eine von der Steuerleitung (2) getrennte Datenübertragungsleitung (9) ausgebildet ist,
wobei die zweite Schnittstelleneinheit (17) insbesondere eine USB-Schnittstelle oder eine RS232-Schnittstelle ist.

4. Lampenbetriebsgerät nach Anspruch 1 oder 2,
**dadurch gekennzeichnet,**
**dass** die zweite Schnittstelleneinheit (17) zum drahtlosen Empfang der Programmierinformationen ausgebildet ist,
wobei die zweite Schnittstelleneinheit (17) insbesondere eine Bluetooth- oder Infrarot-Schnittstelle ist.

5. Steuerungssystem zum Betreiben von Leuchten mit
einer Steuereinrichtung (3, 5) zum Erzeugen von Steuerbefehlen,
einer an die Steuereinrichtung (3) angeschlossenen Steuerleitung (2) sowie zumindest einem ebenfalls an die Steuerleitung (2) angeschlossenen Lampenbetriebsgerät (10,)
**dadurch gekennzeichnet,**
**dass** das Lampenbetriebsgerät nach einem der vorherigen Ansprüche ausgestaltet ist.

6. Verfahren zum Betreiben eines Lampenbetriebsgeräts (10) für eine oder mehrere Lichtquellen (20-1, 20-2),
wobei dem Lampenbetriebsgerät (10) über eine erste Schnittstelleneinheit (15) entsprechend einem ersten Kommunikationsprotokoll, externe Steuerbefehle zum Betreiben der Lichtquellen (20-1, 20-2) übermittelt werden, und
wobei die Ansteuerung der Lichtquellen (20-1, 20-2) gemäß den empfangenen Steuerbefehlen zumindest teilweise unter Berücksichtigung von Programmierinformationen erfolgt, welche dem Lampenbetriebsgerät (10) über eine weitere Schnittstelleneinheit (17) gemäß einem zweiten Kommunikationsprotokoll übermittelt wurden, und **dadurch gekennzeichnet dass** die Übermittlung der Steuerbefehle entsprechend dem DALI-Standard erfolgt und die Programmierinformationen die Umsetzung von Szene-Befehlen des DALI-Standards betreffen,
wobei das Lampenbetriebsgerät einen Speicher (19) aufweist, in dem Parameter-Sätze hinterlegt sind, welche jeweils verschiedene Einstellungen der Lichtquelle(n) definieren und jeweils einer Szene zugeordnet sind,
und wobei zumindest ein Teil der Parameter eine Farbsteuerung der Lichtquelle(n) (20-2), eine Positionierung und/oder Beeinflussung der Lichtabstrahlung der Lichtquelle(n) (20-2) betrifft.

7. Verfahren nach Anspruch 6,
**dadurch gekennzeichnet,**
**dass** mehrere Parameter-Sätze zur einer zeitlichen Sequenz kombiniert sind, wobei diese Sequenz einer einzelnen Szene zugeordnet ist.

8. Verfahren nach einem der Ansprüche 6 oder 7,
**dadurch gekennzeichnet,**
**dass** die Übermittlung der Programmierinformationen in einem Programmiermodus des Lampenbetriebsgeräts (10) erfolgt.

## Claims

1. Lamp operating device (10) for operating one or more light sources (20-1, 20-2), comprising:
a) a first interface unit (15) for connecting the lamp operating device (10) to a control line (2) and for receiving external control commands in accordance with a first communication protocol,
b) a control unit (11) which operates the light source(s) (20-1, 20-2) in response to the control commands received via the first interface unit (15),
c) a second interface unit (17) for receiving programming information in accordance with a second communication protocol, wherein the conversion of the control commands received via the first interface unit (15) for operating the light source(s) (20-1, 20-2) by the control unit (11) takes place at least partially, while taking into account the programming information,
**characterized in that**
the first interface unit (15) is designed to receive control commands in accordance with the DALI standard, while the programming information relates to the implementation of scene commands by the control unit (11) according to the DALI standard,
and wherein the lamp operating device further comprises:
d) a memory (19) for storing parameter sets, wherein each defines different settings of the light source(s) and wherein each is associated with a scene, and
e) a plurality of control outputs (12,13,14) for controlling different colored light sources (21, 22, 23) and/or a control output for controlling an adjusting device for a light source.

2. Lamp operating device according to claim 1,
**characterized in that**
that a plurality of parameter sets are combined into a temporal sequence, wherein this sequence is associated with a single scene.

3. Lamp operating device according to claim 1 or 2,
**characterized in that**
the second interface unit (17) is designed for connection to a data transmission line (9) which is separate from the control line (2), wherein the second interface unit (17) is, in particular, a USB interface or an RS232 interface.

4. Lamp operating device according to claim 1 or 2,
**characterized in that**
the second interface unit (17) is designed to receive the programming information wirelessly, wherein the second interface unit (17) is, in particular, a Bluetooth or infrared interface.

5. Control system for operating luminaires with a control device (3, 5) for generating control commands, one to the control line (2) connected to the control device (3), and at least one likewise to the control line (2) connected to the lamp operating device (10),
**characterized in that**
the lamp operating device is designed according to one of the preceding claims.

6. Method for operating a lamp operating device (10) for one or more light sources (20-1, 20-2),
wherein the lamp operating device (10) transmits external control commands for operating the light sources (20-1, 20-2) via a first interface unit (15) according to a first communication protocol, and
wherein the control of the light sources (20-1, 20-2) in accordance with the received control commands at least partially takes into account programming information, which were transmitted to the lamp operating device (10) via a further interface unit (17) according to a second communication protocol, and
**characterized in that**
the control commands are transmitted in accordance with the DALI standard, while the programming information relates to the implementation of scene commands according to the DALI standard,
wherein the lamp operating device has a memory (19) in which parameter sets are stored, which respectively define different settings of the light source(s) and are respectively assigned to a scene,
and wherein at least part of the parameters relating to color control of the light source(s) (20-2) relates to positioning and/or influencing the light emission of the light source(s) (20-2).

7. Method according to claim 6,
**characterized in that**
a plurality of parameter sets are combined to form a temporal sequence, wherein this sequence is associated with a single scene.

8. Method according to any one of the claims 6 or 7,
**characterized in that**
the transmission of the programming information takes place in a programming mode of the lamp operating device (10).

## Revendications

1. Dispositif de commande de lampes (10) pour la commande d'une ou plusieurs sources de lumière (20-1, 20-2), comprenant
a) une première unité d'interface (15) pour la liaison du dispositif de commande de lampes (10) avec un câble de commande (2) ainsi que pour la réception d'instructions de commande externes correspondant à un premier protocole de communication,
b) une unité de commande (11) qui commande la/les source(s) de lumière (20-1, 20-2) en fonction des instructions de commande reçues par l'intermédiaire de la première unité d'interface (15),
c) une deuxième unité d'interface (17) pour la réception d'informations de programmation selon un deuxième protocole de communication,
la conversion des instructions de commande reçues par l'intermédiaire de la première unité d'interface (15) pour la commande de la / des source(s) de lumière (20-1, 20-2) par l'unité de commande (11) a lieu au moins partiellement en tenant compte des informations de programmation,
**caractérisé en ce que**
la première unité d'interface (15) est conçue pour la réception d'instructions de commande correspondant au standard DALI et les informations de programmation concernent la conversion d'instructions de scène du standard DALI par l'unité de commande (11) et le dispositif de commande de lampes comprenant en outre :
d) une mémoire (19) pour l'enregistrement de jeux de paramètres qui définissent chacun différents réglages de la / des source(s) de lumière et d'une scène, ainsi que
e) plusieurs sorties de commande (12, 13, 14) pour la commande de sources de lumières (21, 22, 23) de différentes couleurs et/ou une sortie de commande pour la commande d'un dispositif de réglage pour une source de lumière.

2. Dispositif de commande selon la revendication 1,
**caractérisé en ce que**
plusieurs jeux de paramètres sont combinés en une séquence temporelle, cette séquence correspondant à une seule scène.

3. Dispositif de commande selon la revendication 1 ou 2,
**caractérisé en ce que**
la deuxième unité d'interface (17) est conçue pour le raccordement à une ligne de transmission de données (9) distincte du câble de commande (2),
la deuxième unité d'interface (17) étant plus particulièrement une interface USB ou une interface RS232.

4. Dispositif de commande selon la revendication 1 ou 2,
**caractérisé en ce que**
la deuxième unité d'interface (17) est conçue pour la réception sans fil des informations de programmation,
la deuxième unité d'interface (17) étant plus particulièrement une interface Bluetooth ou infrarouge.

5. Système de commande pour la commande de luminaires avec un dispositif de commande (3, 5) pour la génération d'instructions de commande, un câble de commande (2) raccordé au dispositif de commande (3) ainsi qu'au moins un dispositif de commande (10) raccordé également au câble de commande (2),
**caractérisé en ce que**
le dispositif de commande est conçu selon l'une des revendications précédentes.

6. Procédé de commande d'un dispositif de commande de lampes (10) pour une ou plusieurs sources de lumière (20-1, 20-2),
des instructions de commande externes pour la commande des sources de lumières (20-1, 20-2) étant transmises au dispositif de commande de lampes (10) par l'intermédiaire d'une première unité d'interface (15) selon un premier protocole de communication et
la commande des sources de lumière (20-1, 20-2) a lieu selon les instructions de commande reçues en tenant compte au moins partiellement des informations de programmation, qui ont été transmises au dispositif de commande de lampes (10) par l'intermédiaire d'une autre unité d'interface (17) selon le deuxième protocole de communication,
et **caractérisé en ce que**
la transmission des instructions de commande a lieu selon le standard DALI et les informations de programmation concernent la conversion d'instructions de scène du standard DALI,
le dispositif de commande de lampes comprenant une mémoire (19) dans laquelle sont enregistrés des jeux de paramètres qui définissent chacun différentes réglages de la / des source(s) de lumière et correspondent chacun à une seule scène,
et au moins une partie des paramètres concernant un contrôle des couleurs de la / des source(s) de lumière (20-2), un positionnement et/ou une variation de l'émission de lumière de la / des source(s) de lumière (20-2).

7. Procédé selon la revendication 6,
**caractérisé en ce que**
plusieurs jeux de paramètres sont combinés en une séquence temporelle, cette séquence correspondant à une seule scène.

8. Procédé selon la revendication 6 ou 7,
**caractérisé en ce que**
la transmission des informations de programmation a lieu dans un mode de programmation du dispositif de commande de lampes (10).
